# FASCICULE DE BREVET EUROPEEN

(11) **EP 1 274 563 B1**
(45) Date de publication et mention de la délivrance du brevet: **09.07.2008**
(21) Numéro de dépôt: 02701344.0
(22) Date de dépôt: 30.01.2002
(51) Int. Cl.: B31B 1/86

(54) **POIGNEE RAPPORTEE SUR EMBALLAGE ET OUTILLAGE DESTINE A SA MISE EN PLACE**
HANDGRIFF EINER VERPACKUNG UND VORRICHTUNG ZU DEREN ANBRINGUNG
HANDLE MOUNTED ON PACKAGING AND TOOL USED TO MOUNT SAID HANDLE

(30) Priorité: 31.01.2001 FR 0101282
(43) Date de publication de la demande: 15.01.2003
(73) Titulaire: Dufrenne, Alain, F-84570 Mormoiron (FR)
(72) Inventeur: Dufrenne, Alain, F-84570 Mormoiron (FR)
(74) Mandataire: Roman, Michel
(86) Numéro de dépôt international: PCT/FR2002/000352
(87) Numéro de publication internationale: WO 2002/060679

(56) Documents cités:
- AU-A- 8 748 682
- US-A- 3 412 651
- US-A- 6 014 850

## Description

La présente invention a pour objet une poignée rapportée sur emballage, ainsi que l'outillage destiné à sa mise en place.

Elle concerne le domaine industriel et commercial de la fabrication et de la diffusion d'accessoires pour emballages.

Il est courant d'équiper des emballages en carton ou similaire de poignées en matière plastique moulée ou injectée.
Ces poignées comprennent généralement un corps ou partie centrale en forme de lanière, muni à chaque extrémité, d'une patte d'accrochage conférant à chaque extrémité de cette poignée un profil en "T" ou en "V" et destinée à être engagée, depuis l'extérieur, dans une fente ménagée à cet effet dans la paroi de l'emballage, chaque patte étant repliée ou basculée contre le corps de poignée préalablement à son engagement dans la fente qui lui est destinée.
Pour permettre la préhension de la poignée par l'utilisateur et le passage de sa main entre la poignée et la paroi de l'emballage, la distance séparant les fentes prévues dans la paroi de l'emballage pour le passage et l'amarrage des pattes d'accrochage est inférieure à la longueur du corps de poignée qui, de ce fait, doit être partiellement cintré avant engagement des pattes dans les fentes. On conçoit que cette opération est difficile à réaliser automatiquement.
Il y a eut des tentatives d'automatisation de la pose de poignées fabriquées individuellement dont le coût de revient est très bas, mais les machines conçues dans ce but sont complexes, chères, lentes et peu fiables.

Le brevet N° FR 2 619 551 déposé par l'auteur de la présente invention décrit une poignée du type précité destinée à être mise en place automatiquement, le corps de poignée étant cintré lors de la fabrication de manière à ce que ses extrémités soient séparées l'une de l'autre d'une distance égale à celle séparant les fentes prévues dans la paroi de l'emballage auquel elle est destinée. Les pattes d'accrochage sont planes, et la poignée étant réalisée de manière que chacune de ces pattes forme, avec l'extrémité correspondante du corps, un angle aigu de manière à être parallèle à la patte d'accrochage située à l'autre extrémité.
Pour faciliter la mise en place automatique des poignées, celles-ci sont fabriquées en bandes dont chacune est constituée par une pluralité de poignées assemblées côte à côte par des ponts de matière facilement sectionnables. Cette disposition présente l'avantage de faciliter considérablement l'alimentation des machines prévues pour leur mise en place.

Toutefois, ces poignées présentent un certain nombre d'inconvénients :
- Le moule en forme est cher et ne permet que des cadences de production lentes, d'où un prix de revient élevé par rapport aux poignées individuelles.
- La forme de la poignée limite les possibilités d'enroulement et le nombre de poignées par rouleau est souvent jugé insuffisant (autonomie des machines).
- L'entraxe des trous de pose sur l'emballage est lié à la forme de la poignée, ce qui impose des dimensions minima de l'emballage devant recevoir celle-ci.
- Les poussoirs ou doigts de pose se contentent de pousser la poignée sans assurer un maintien quel qu'il soit de celle-ci, ce qui peut occasionner quelques incidents de pose.

Le dispositif selon la revendication 1 a pour objectif de remédier à ces inconvénients. Il permet en effet de réaliser des poignées de forme générale se rapprochant des poignées économiques, et dont la mise en place peut être assurée automatiquement par une machine de pose simple et fiable.

Il est constitué par l'association de poignées planes en ruban continu réalisées de manière à laisser subsister entre chacune d'elles et celles qui lui sont adjacentes des ponts de manière facilement sectionnables lors de la mise en place sur un emballage, et de rails de guidage à position ajustable agencés pour assurer à la fois le rapprochement et l'orientation des extrémités des poignées de façon à ce que lesdites extrémités se présentent exactement à l'aplomb des fentes de l'emballage destinées à les recevoir tout, en provoquant le cintrage du corps de poignée.

Sur les dessins annexés, donnés à titre d'exemples non limitatifs de formes de réalisation de l'objet de l'invention:
la figure 1 représente une portion de ruban formé de poignées planes,
la figure 2 est un agrandissement vu de face du détail D1 de la figure 1,
la figure 3 représente, vues de côté, deux variantes d'extrémité de poignée,
les figures 4 et 5 montrent, dans les mêmes conditions que les figures 2 et 3, un type différent d'extrémité de poignée,
la figure 6 est une vue axonométrique d'un rail de guidage,
la figure 7 représente, vue en bout, l'extrémité d'entrée d'un rail de guidage avec représentation partielle d'une poignée avant cintrage,
la figure 8 montre dans les mêmes conditions l'extrémité de sortie du rail de guidage, ainsi que le poussoir de pose des poignées
et la figure 9 représente dux rails de guidage vus de dessus, avec un ruban de poignées engagé.

Le dispositif, figures 1 à 9, est constitué de poignées 1 comportant un corps central 2 en forme de lanière semi-rigide équipé d'éléments d'ancrage 3, 4, 4' à chacune de ses extrémités, et de deux rails de guidage 5 destinés à être montés sur la machine automatique de mise en place pour amener les poignées au-dessus des fentes prévues dans l'emballage pour permettre leur fixation.

Avant leur mise en place, les poignées sont planes et se présentent sous la forme d'un ruban continu fabriqué par moulage ou par extrusion en matière plastique telle que polyéthylène, polychlorure de vinyle ou similaire.
Les éléments d'ancrages peuvent être de deux types :
- ergots 3 disposés latéralement dans le plan de la poignée (figures 2 et 3),
- pattes 4, 4' inclinées par rapport au plan de la poignée (figures 4 et 5).
Les ergots 3 et les pattes 4 sont déterminés pour pouvoir se rabattre contre le corps central 2 lors de leur pénétration dans la fente de l'emballage et s'écarter par élasticité pour maintenir la poignée en place.
Aux extrémités de chaque poignée sont prévus des renflements 6 destinés à coulisser dans les rails de guidage 5.

Les rails de guidage 5 sont pourvus d'une rainure 7 longitudinale dans laquelle sont engagés les renflements 6 des poignées 1. L'entraxe des rails varie et diminue en passant du point d'entrée 8 au point de sortie 9 des rails, de manière à rapprocher les extrémites de la poignée pour les présenter exactement face aux fentes de l'emballage, tout en forçant la poignée à se cintrer.
L'entraxe de sortie des rails dé guidage peut avantageusement être rendu ajustable en les articulant sur un axe 10 disposé à proximité du point d'entrée 8, ce qui permet d'utiliser les mêmes poignées pour différents emballages.
Les rainures 7 comportent un étranglement destiné à empêcher la sortie du renflement 6 lors de son parcours le long du rail, et ont une forme hélicoïdale agencée de manière à contraindre les extrémités des poignées à opérer un quart de tour pour se trouver dans un plan perpendiculaire à la paroi de l'emballage en sortant du rail de guidage 5.

Chaque poignée 1, qui dépasse l'extrémité aval du rail de guidage 5 est alors déplacée en direction de la paroi de l'emballage, vers les fentes de ce dernier, par deux poussoirs 11 à déplacement vertical alternatif dont la tête épouse la forme de la poignée afin de garantir sa position pendant toute la phase de pose, ces poussoirs provoquant l'engagement des éléments d'ancrage 3, 4, 4' dans les dites fentes jusqu'à ce qu'elles soient totalement engagées au-delà de la paroi de l'emballage.
Les deux poussoirs 11 seront avantageusement actionnés par un seul vérin vertical assurant également l'avance horizontale des poignées au moyen de leviers et d'un système d'entraînement de type connu.

La mise en place des poignées 2 sur les emballages destinés à les recevoir est considérablement améliorée du fait que les poignées 1 sont conditionnées en bandes dont chacune comporte une pluralité de poignées liées les unes aux autres par des ponts de matière 12. De cette manière, chaque poignée est guidée facilement par les rails de guidage 5 de la machine de mise en place. Les moyens pour la mise en place des poignées 1 comprennent, en plus des rails de guidage 5 et des poussoirs 11, des lames situées juste en aval de l'extrémité des rails de guidage, de manière que chacune d'elles joue le rôle de lame de cisaillement des ponts de matière 12,

Le positionnement des divers éléments constitutifs donne à l'objet de l'invention un maximum d'effets utiles qui n'avaient pas été, à ce jour, obtenus par des dispositifs similaires.

## Revendications

1. Dispositif constitué d'une poignée rapportée sur emballage et d'un outillage destiné à sa mise en place, ayant pour objet la pose de poignées par une machine automatique sur des emballages en carton ou similaire,
**caractérisé par** la combinaison, d'une part, de poignées (1) planes conditionnées en ruban continu et réalisées de manière à laisser subsister entre chacune d'elles et celles qui lui sont adjacentes des ponts de matière (12) facilement sectionnables lors de la mise en place sur un emballage et, d'autre part, de rails de guidage (5) agencés pour assurer à la fois le rapprochement et l'orientation des extrémités des poignées (1) de façon à ce que lesdites extrémités se présentent exactement à l'aplomb des fentes prévues dans l'emballage et destinées à les recevoir, tout en provoquant le cintrage du corps de poignée.

2. Dispositif selon la revendication 1, **se caractérisant par le fait que** les poignées comportent à chacune de leurs extrémité des renflements (6) destinés à coulisser dans les rails de guidage (5).

3. Dispositif selon la revendication 2, **se caractérisant par le fait que** les rails de guidage (5) sont pourvus d'une rainure (7) longitudinale dans laquelle sont engagés les renflements 6 des poignées (1), ladite rainure comportant un étranglement destiné à empêcher la sortie du renflement (6) de la poignée (1) lors de son parcours le long du dit rail de guidage.

4. Dispositif selon l'une quelconque des revendications précédentes, **se caractérisant par le fait que** l'entraxe des rails de guidage (5) varie et diminue en passant du point d'entrée (8) au point de sortie (9) des dits rails, de manière à rapprocher les extrémites de la poignée pour les présenter exactement face aux fentes de l'emballage.

5. Dispositif selon la revendication 4, **se caractérisant par le fait que** l'entraxe de sortie des rails de guidage (5) est rendu ajustable en articulant lesdits rails sur un axe (10) disposé à proximité du point d'entrée (8), de manière à pouvoir utiliser les mêmes poignées (1) pour différents emballages.

6. Dispositif selon l'une quelconque des revendications 3 à 5, **se caractérisant par le fait que** les rainures (7) des rails de guidage ont une forme hélicoïdale agencée de manière à contraindre les extrémités des poignées (1) à opérer un quart de tour pour se trouver dans un plan perpendiculaire à la paroi de l'emballage en sortant des rails de guidage (5).

7. Dispositif selon l'une quelconque des revendications précédentes, **se caractérisant par le fait qu'**à l'extrémité aval de chaque rail de guidage (5) est disposé un poussoir (11) à déplacement vertical alternatif dont la tête épouse la forme de la poignée (1) afin de garantir sa position pendant toute la phase de pose, lesdits poussoirs provoquant l'engagement des éléments d'ancrage (3, 4, 4') dans les fentes de l'emballage destinées à les recevoir jusqu'à ce qu'elles soient totalement engagées au-delà de la paroi dudit emballage.

8. Dispositif selon la revendication 7, **se caractérisant par le fait que** les deux poussoirs (11) sont actionnés par un seul vérin vertical assurant également l'avance horizontale des poignées au moyen de leviers et d'un système d'entraînement de type connu.

9. Dispositif selon l'une quelconque des revendications 4 à 8, **se caractérisant par le fait que** des lames de cisaillement sont disposées juste en aval de l'extrémité des rails de guidage (5) pour sectionner les ponts de matière (12) reliant les poignées (1) les unes aux autres.

10. Dispositif selon l'une quelconque des revendications précédentes, **se caractérisant par le fait que** les poignées (1) comportent à leurs extrémités des éléments d'ancrage (3, 4, 4') déterminés pour pouvoir se rabattre contre le corps central (2) de la poignée lors de leur pénétration dans la fente de l'emballage et s'écarter par élasticité pour maintenir ladite poignée en place.

11. Dispositif selon la revendication 10, **se caractérisant par le fait que** les éléments d'ancrage sont constitués d'ergots (3) disposés latéralement dans le plan de la poignée (1).

12. Dispositif selon la revendication 10, **se caractérisant par le fait que** les éléments d'ancrage sont constitués de pattes (4, 4') inclinées par rapport au plan de la poignée (1).

## Claims

1. Device consisting of a handle added to packing and a tool for its installation, designed for the purpose of installing handles on cardboard or similar packing by an automatic machine,
**characterised by** the combination, on the one hand, of flat handles (1) packed in continuous tape and executed so as to allow there to remain between each one of them and the adjacent ones bridges (12) of material easily severed when installing on packing and, on the other, guide rails (5) arranged to ensure both the approaching and the orientation of the ends of handles (1) so that the aforementioned ends are in line with the slits provided in the packing and designed to receive them, while causing the handle body to bend.

2. Device according to claim 1, **characterised in that** at the end of each handle are expanded sections (6) for sliding into guide rails (5).

3. Device according to claim 2, **characterised in that** guide rails (5) are equipped with a longitudinal groove (7) into which expanded sections (6) of handles (1) slide, said grooves comprising a narrowing to prevent expanded section (6) exiting handle (1) when moving along said guide rail.

4. Device according to any of the above claims, **characterised in that** the center-to-centre distance between guide rails (5) varies and decreases while passing from the point of entry (8) to the point of exit (9) of said rails, so as to bring the ends of the handle closer together so that they are exactly opposite the packing slits.

5. Device according to claim 4, **characterised in that** the centre-to-centre spacing between exits of guide rails (5) is made adjustable by articulating said rails on axis (10) arranged near point of entry (8), so as to use the same handles (1) for different packings.

6. Device according to any of claims 3 to 5, **characterised in that** grooves (7) of the guide rails have a helicoidal form arranged so as to force the ends of handles (1) to execute a quarter turn so as to be perpendicular to the packing wall when exiting guide rails (5).

7. Device according to any of the preceding claims, **characterised in that** at the downstream end of each guide rail (5) is arranged a pusher (11) with alternative vertical displacement, the head of which marries the shape of handle (1) in order to guarantee its position during installation, said pusher causing the anchor elements (3, 4, 4') to engage in the packing slits designed to receive them until they are entirely engaged beyond the wall of said packing.

8. Device according to claim 7, **characterised in that** two pushers (11) are actuated by only one vertical actuating cylinder thereby also ensuring the horizontal displacement of the handles by means of levers and a drive system of known type.

9. Device according to any of claims 4 to 8, **characterised in that** shearing blades are installed just downstream from the end of guide rails (5) to section material bridges (12) connecting the handles (1) to one another.

10. Device according to any of the preceding claims, **characterised in that** handles (1) have anchoring elements (3, 4, 4') at their ends to fold back against central body (2) of the handle on penetrating the packing slit and to open out by elasticity in order to maintain said handle in place.

11. Device according to claim 10, **characterised in that** the anchoring elements consist of lugs (3) arranged laterally on the plane of handle (1).

12. Device according to claim 10, **characterised in that** the anchoring elements consist of anchor arms (4, 4') inclined relative to the plane of handle (1).

## Patentansprüche

1. Vorrichtung bestehend aus einem, auf einer Verpackung angebrachten Griff und dem Werkzeug, das zur Montage der Griffe auf Verpackungen aus Karton oder ähnlichem durch eine automatische Maschine bestimmt ist, **gekennzeichnet durch** die Kombination von planen Griffen (1), die als kontinuierliches Band derart gefertigt werden, dass zwischen einem Griff und den benachbarten Griffen Werkstoffbrücken (12) existieren, die bei der Montage auf einer Verpackung leicht durchtrennt werden können, mit Führungsschienen (5), die so angeordnet sind, dass sie die Annäherung und Ausrichtung der Enden der Griffe (1) in einer Weise, dass diese genau senkrecht über den in der Verpackung vorgesehenen, zu ihrer Aufnahme bestimmten Spalten gewährleisten und gleichzeitig das Biegen des Griffkörpers bewirken.

2. Vorrichtung gemäß Patentanspruch 1, **gekennzeichnet dadurch, dass** die Griffe an jedem Ende Verdickungen (6) aufweisen, die in den Führungsschienen (5) gleiten können.

3. Vorrichtung gemäß Patentanspruch 2, **gekennzeichnet dadurch, dass** die Führungsschienen (5) mit in Längsrichtung angeordneten Nuten (7) versehen sind, in denen die Verdickungen (6) der Griffe (1) eingreifen und bei der diese Nut eine Verengung aufweist, um das Austreten der Verdickungen (6) des Griffs (1) auf seinem Weg entlang der Führungsschiene zu verhindern.

4. Vorrichtung gemäß einem der vorstehenden Patentansprüche, **gekennzeichnet dadurch, dass** der Abstand der Führungsschienen (5) variabel ist und sich vom Eingang (8) bis zum Ausgang (9) der genannten Schienen verringert, so dass die Enden der Griffe einander angenähert werden, um sie genau gegenüber den Spalten in der Verpackung zu positionieren.

5. Vorrichtung gemäß Patentanspruch 4, **gekennzeichnet dadurch, dass** der Abstand der Führungsschienen (5) am Ausgang einstellbar ist, indem die Schienen auf einer in der Nähe des Eingangs (8) angeordneten Achse (10) geschwenkt werden können, so dass die gleichen Griffe (1) für unterschiedliche Verpackungen verwendet werden können.

6. Vorrichtung gemäß einem der Ansprüche 3 bis 5, **gekennzeichnet dadurch, dass** die Nuten (7) der Führungsschienen spiralförmig angeordnet sind, so dass die Enden der Griffe (1) eine Vierteldrehung ausführen müssen und damit beim Austreten aus den Führungsschienen (5) in einer zur Außenfläche der Verpackung senkrechten Ebene stehen.

7. Vorrichtung gemäß einem der vorstehenden Patentansprüche, **gekennzeichnet dadurch, dass** das hintere Ende jeder Führungsschiene (5) mit einem Stößel (11) versehen ist, der eine wechselweise senkrechte Bewegung ausführt und dessen Kopf die Form des Griffs (1) besitzt, um dessen Position während der gesamten Montage zu gewährleisten, und dass dieser Stößel die Verankerungselemente (3, 4, 4') in die zu ihrer Aufnahme vorgesehenen Spalten der Verpackung einführen, bis diese völlig, d.h. über die Wand der betreffenden Verpackung hinausgehend, eingeführt sind.

8. Vorrichtung gemäß Patentanspruch 7, **gekennzeichnet dadurch, dass** die beiden Stößel (11) durch ein einziges senkrechtes Stellelement betätigt werden, das gleichzeitig die horizontale Bewegung der Griffe mit Hilfe von Hebeln und einem Antriebssystem bekannter Art gewährleistet.

9. Vorrichtung gemäß einem der vorstehenden Ansprüche 4 bis 8, **gekennzeichnet dadurch, dass** genau hinter den Enden der Führungsschienen (5) Schermesser angeordnet sind, um die Werkstoffbrücken (12), mit denen die Griffe (1) untereinander verbunden sind, zu durchtrennen.

10. Vorrichtung gemäss einem der vorstehenden Patentansprüche, **gekennzeichnet dadurch, dass** die Griffe (1) an ihren Enden Verankerungselemente (3,4,4') besitzen, die dazu bestimmt sind, sich beim Einführen in den Spalt in der Verpackung an den zentralen Körper (2) des Griffs anzulegen, und sich durch Elastizität zu spreizen, um den genannten Griff an seinem Platz zu halten.

11. Vorrichtung gemäß Patentanspruch 10, **gekennzeichnet dadurch, dass** diese Verankerungselemente aus in der Ebene des Griffs (1) seitlich angeordneten Vorsprüngen (3) bestehen.

12. Vorrichtung gemäß Patentanspruch 10, **gekennzeichnet dadurch, dass** diese Verankerungselemente aus in der Ebene des Griffs (1) geneigt angeordneten Füssen (4, 4') bestehen.
